# EUROPÄISCHE PATENTSCHRIFT

(11) **EP 0 374 679 B1**
(45) Veröffentlichungstag und Bekanntmachung des Hinweises auf die Patenterteilung: **15.03.1995**
(21) Anmeldenummer: 89122833.0
(22) Anmeldetag: 11.12.1989
(51) Int. Cl.: H01J 9/24

(54) **Verfahren zur Herstellung einer zweiseitigen Hochdruckentladungslampe**
Method for producing a two-sided high-pressure discharge lamp
Procédé de préparation d'une lampe à décharge à haute pression à deux culots

(30) Priorität: 19.12.1988 DE 3842769
(43) Veröffentlichungstag der Anmeldung: 27.06.1990
(73) Patentinhaber: Patent-Treuhand-Gesellschaft für elektrische Glühlampen mbH, 81543 München (DE)
(72) Erfinder: Heider, Jürgen, Dr., D-8000 München 90 (DE); Lang, Dieter, D-8150 Holzkirchen (DE); Bastian, Hartmuth, D-8805 Feuchtwangen (DE)

(56) Entgegenhaltungen:
- EP-A- 0 055 416
- EP-A- 0 204 061
- DE-A- 2 127 526
- DE-A- 3 702 813
- US-A- 3 305 289
- US-A- 3 689 799
- PATENT ABSTRACTS OF JAPAN, Band 1, Nr. 15, 23. März 1977, Seite 1195 M 76;& JP-A-51 128 179

## Beschreibung

Die Erfindung betrifft die Herstellung einer Lampe mit den im Oberbegriff des Hauptanspruchs bezeichneten Merkmalen. Die Erfindung betrifft insbesondere die Herstellung von Metallhalogenidhochdruckentladungslampen mit einer elektrischen Leistungsaufnahme von maximal 50 W, wie sie in letzter Zeit vermehrt zum Zweck der Allgemeinbeleuchtung oder zum Einsatz in Kraftfahrzeugscheinwerfern vorgeschlagen wurden. Solche Lampen wurden bisher hergestellt, indem ein beidseitig offenes Quarzrohr zuerst einseitig verschlossen und anschließend an der Stelle des künftigen Entladungsgefäßes durch Versammeln des Quarzglases dessen olivenförmige Gestalt ausgebildet wird. Danach werden in weiteren Arbeitsgängen das anfangs verschlossene Rohrende wieder geöffnet sowie ein Pumprohr mittig an das Entladungsgefäß angesetzt. Nachdem in die offenen Rohrenden jeweils ein Elektrodensystem eingeführt und eingeschmolzen wurde, werden die Füllsubstanzen und das Füllgas durch das Pumprohr in das Entladungsgefäß eingebracht und letztlich das Pumprohr abgeschmolzen. Dieses aufwendige, arbeitsintensive Herstellverfahren hat den gravierenden Nachteil, daß an dem ohnehin sehr kleinen Entladungsgefäß - seine Länge beträgt nur ca. 7,5 mm, sein Durchmesser nur ca. 5,5 mm - durch das Ansetzen und Abschmelzen des Pumprohres Inhomogenitäten in der Materialverteilung entstehen, die zum einen die Cold-Spot-Temperatur und damit die Lichtfarbe der Lampe nachteilig beeinflussen und zum anderen die von der Lampe emittierte Strahlung in einem nicht reproduzierbaren Maß streuen, was sich bei dem vorgesehenen Einsatz dieser Lampen in optischen Systemen besonders nachteilig bemerkbar macht.

In der US-A-3 689 799 wird eine Methode zum Einbringen von Füllungssubstanzen in kompakte Hochdruckentladungslampen beschrieben. Die Substanzen werden hierbei über das für die Quetschung des zweiten Elektrodensystems vorgesehene offene Rohr in das halbfertige Entladungsgefäß eingebracht.

Es ist Aufgabe der Erfindung, ein einfaches Herstellverfahren für die in Frage kommenden Lampen zu schaffen, bei dem keine inhomogene Materialverteilung am Entladungsgefäß auftritt, um die zuvor beschriebenen Nachteile auszuschalten.

Diese Aufgabe wird erfindungsgemäß durch die im Hauptanspruch aufgeführte Folge von Arbeitsschritten gelöst. Den Unteransprüchen sind weitere Details für die Herstellung der Metallhalogenid-Hochdruckentladungslampen entnehmbar. Da die Arbeitsschritte des Füllens und Verschließens des Entladungsgefäßes in der hochreinen Atmosphäre der Glovebox erfolgen, können Verunreinigungen durch Fremdgase, wie H₂, O₂ oder H₂O, auf ein Minimum reduziert werden. Durch die Aufheizung des noch offenen Rohres innerhalb der Glovebox wird eine Reduzierung der Teilchendichte in diesem Bereich bewirkt. Hierdurch entsteht - nach dem Dichtschmelzen mittels eines Plasmabrenners in der Glovebox und nach dem Abkühlen des Entladungsgefäßes - in seinem Inneren ein gewisser Unterdruck, der es in Verbindung mit der Temperaturabsenkung auf ca. < 100 °C ermöglicht, die zweite Quetschung außerhalb der Glovebox herzustellen. Mit der beschriebenen Herstellungsweise wird eine erhebliche Verkürzung der Verfahrenszeit und eine Vereinfachung des gesamten Herstellverfahrens erreicht. Aufgrund des am Entladungsgefäß nicht mehr vorhandenen Pumprohres treten auch dort keine unterschiedlichen Wanddicken oder Inhomogenitäten anderer Art auf, wodurch die Strahlungsemission der Lampe sehr viel gleichmäßiger erfolgt als bei den bekannten Lampen mit Pumprohr. Die Lampe ist deshalb für den Einsatz in optischen Systemen besonders geeignet, wie z.B. in Kraftfahrzeugscheinwerfern, bei denen es auf eine äußerst präzise Justierung und Anordnung der Hell-/Dunkelgrenze ankommt.

Die Erfindung wird nachstehend anhand von 5 Figuren näher erläutert. Es zeigen
- Figuren 1a bis c: die Herstellung eines vorgeformten Entladungsgefäßes
- Figur 2: ein Elektrodensystem
- Figur 3: das Entladungsgefäß mit vorhandener erster Quetschung
- Figuren 4a bis d: die Bearbeitungsschritte in der Glovebox
- Figur 5: eine fertige Metallhalogenidhochdruckentladungslampe

Figur 1a zeigt das auf eine Länge von ca. 150 mm geschnittene Rohr 1 aus Quarzglas. Der Außendurchmesser des Rohres beträgt ca. 4,5 mm, der Innendurchmesser d ca. 2 mm.

Mit Hilfe der Flammen 2 wird zunächst das in Rotation versetzte Rohr 1 erwärmt und nach Erreichen der Verformungstemperatur werden mittels der Formrolle 3 gleichzeitig beide Einschnürungen 4, 5 mittig und in einem definierten Abstand zueinander angebracht (Fig. 1b). Während des Erwärmens und des Verformens wird von einer Seite ein Stickstoffstrom N₂ mit einer Menge von 10 l/h durch das Rohr 1 geführt. Durch das Anbringen der Einschnürungen 4, 5 wird das zukünftige Entladungsgefäß 6 (Fig. 1c) in seiner Länge von ca. 7,5 mm genau abgegrenzt. Die Einschnürung 4 weist einen geringeren lichten Durchmesser auf als die Einschnürung 5. Hierdurch entsteht zwischen den beiden Einschnürungen im erwärmten Bereich des zukünftigen Entladungsgefäßes 6 ein Gasstau p des Stickstoffstromes N₂, so daß dieser Bereich etwas aufgeblasen wird und seine olivenförmige Gestalt mit einem Außendurchmesser von ca. 5,5 mm annimmt.

Im nächsten Arbeitsgang wird das vorgefertigte Elektrodensystem (Fig. 2) in dasjenige Ende des Rohres 1 eingequetscht, das die Einschnürung 4 mit dem geringeren Durchmesser aufweist. Das Elektrodensystem besteht aus einer Elektrode 7 aus Wolfram, einer Dichtungsfolie 8 aus Molybdän sowie aus einer Stromzuführung 9 aus Molybdän. Die Elektrode 7 ist an ihrem im Entladungsgefäß 6 angeordneten Ende mit einer Kugel 10 versehen. Die Stromzuführung 9 ist in der y-z-Ebene zickzackförmig gebogen, wobei der Winkel α , um den die gebogene Stromzuführung 9 von der x-z-Ebene abweicht, kleiner als 45°, vorzugsweise ca. 20° - 30° ist. Die Höhe h, das ist jener Betrag, um den der Umkehrpunkt 11 der gebogenen Stromzuführung 9 von der x-z-Ebene abweicht, ist größer als der halbe Innendurchmesser d des Rohres 1. In der Praxis hat sich ein Verhältnis entsprechend h ≃ 0, 55 d bewährt. Die Dichtungsfolie 8 ist in der x-z-Ebene ausgerichtet, also senkrecht zur y-z-Ebene der gebogenen Stromzuführung 9. Ein derart geformtes Elektrodensystem haltert sich innerhalb des Rohres 1 von selbst, indem die Knick- oder Umkehrpunkte 11 der Stromzuführung 9 klemmend an der Rohrinnenwand anliegen. Einmal an seiner vorbestimmten Position einjustiert, behält das Elektrodensystem diese bis zur endgültigen Fixierung bei. Zur sicheren Abstützung der Stromzuführung 9 an der Innenwand des Rohres 1 sind mindestens drei Knick- oder Umkehrpunkte 11 an jeder Stromzuführung 9 angebracht. Eine derart gestaltete Stromzuführung 9 zentriert sich in der Achse des Rohres 1 von selbst. Dadurch wird auch automatisch eine Zentrierung der Elektrode 7 im Entladungsgefäß 6 in der x-Koordinate der Dichtungsfolie 8 erreicht. Eine eventuell mögliche Dezentrierung senkrecht zur Ebene der Dichtungsfolie 8, also in der y-Koordinate, z.B. durch Verbiegen der Dichtungsfolie 8, wird beim Quetschvorgang ausgeglichen.

Wie aus der Figur 3 ersichtlich, wird anschließend die erste Quetschung 12 hergestellt. Hierfür wird das Rohr 1 im Bereich der Dichtungsfolie 8 auf eine für die Verformung geeignete Temperatur von oberhalb ca. 2200 °C gebracht. Gleichzeitig wird ein Argonstrom durch das vorgeformte Rohr 1 geleitet. Nachdem die Quetschtemperatur erreicht ist, wird die erste Quetschung 12 hergestellt. Es wird zuerst die Quetschung abgedichtet, die der Einschnürung 4 mit dem geringeren Durchmesser benachbart ist. Die Herstellung der Quetschung an sich ist ein dem Fachmann im Lampenbau bekannter Vorgang und in den Figuren nicht gesondert dargestellt.

Das mit der ersten Quetschung 12 versehene Rohr 1 wird nun beim Einschleusen in die Glovebox zur Reinigung einer Hochvakuumglühung bei > 400 °C und < 5 x 10⁻⁵ mbar unterzogen. Die Glovebox 13 ist mit Argon gefüllt. Der Fülldruck weicht um nicht mehr als einige 10 mbar vom umgebenden Atmosphärendruck ab. Das Füllgas Argon der Glovebox 13 entspricht dem künftigen Füllgas der Metallhalogenidhochdruckentladungslampe. Die Arbeitsschritte innerhalb der Glovebox 13 sind in der Figur 4 dargestellt.

Figur 4a zeigt die einseitig gequetschte Lampe der Figur 3 in der Glovebox 13. Als Nächstes werden in das wieder erkaltete Entladungsgefäß 6 zuerst die Füllsubstanzen, bestehend aus einer Metallhalogenid-Pille 14 und einer Quecksilber-Kugel 15, und weiterhin das zweite Elektrodensystem (Fig. 4b) eingebracht. Die Füllsubstanzen fallen durch die noch offene Einschnürung 5 mit dem größeren Durchmesser in das Entladungsgefäß 6. Das Elektrodensystem wird, wie schon zuvor bei der Vorbereitung auf die erste Quetschung 12, selbsthalternd an seine ihm vorbestimmte Stelle in Position einjustiert, so daß die Elektrode 7 innerhalb des Entladungsgefäßes 6 angeordnet ist und der Abstand der Kugeln 10 beider Elektroden 7 genau seinen vorgesehenen Wert erhält. Anschließend wird das offene Rohr 1 mit einer Heizvorrichtung aufgeheizt. Dadurch wird eine Reduzierung der Teilchendichte in dem erwärmten Bereich bewirkt. Danach wird das Quarzrohr 1 an seinem offenen Ende innerhalb der Glovebox 13 mittels eines Plasmabrenners 16 oder eines Lasers dichtgeschmolzen (Fig. 4c), so daß nur noch eine Abschmelzspitze 17 (Fig. 4d) verbleibt. Nach der Abkühlung der auf diese Weise vorgefertigten Lampe entsteht aufgrund der reduzierten Teilchendichte im Innern des Entladungsgefäßes ein um ca. 300 mbar unter dem umgebenden Atmosphärendruck liegender Fülldruck. Die vorgefertigte Lampe wird jetzt wieder der Glovebox 13 entnommen. Danach wird, wie schon bei der ersten Quetschung 12 beschrieben, der Bereich um die Dichtungsfolie 8 des zweiten Elektrodensystems auf die Quetschtemperatur von ca. 2200 °C aufgeheizt und die zweite Quetschung 18 (Fig. 5) angebracht, indem das zweite Elektrodensystem eingequetscht wird. Während des Aufheiz- und Quetschvorganges wird der Bereich des Entladungsgefäßes 6 mittels gekühltem Stickstoff auf < 100 °C gekühlt, um ein Verdampfen des Metallhalogenids 14 und Quecksilbers 15 zu verhindern.

Abschließend wird die Lampe der Quetschvorrichtung entnommen und es werden die über die Quetschungen 12, 18 hinausstehenden Rohrenden 1 entfernt. Ebenso kann der zickzackförmig ausgeführte Teil der Stromzuführungen 9 entfernt werden. Eine fertige Metallhalogenidhochdruckentladungslampe 19 ist in Figur 5 dargestellt.

## Patentansprüche

1. Verfahren zur Herstellung einer zweiseitigen Hochdruckentladungslampe mit einem Entladungsgefäß (6) und zwei an gegenüberliegenden Seiten des Entladungsgefäßes (6) angeordneten Einschmelzungen oder Quetschungen (12, 18), in die jeweils ein Elektrodensystem (7, 8, 9) gasdicht eingeschmolzen oder eingequetscht ist, das aus einer im Entladungsgefäß (6) angeordneten Elektrode (7), einer von der Einschmelzung oder Quetschung (12, 18) eingebetteten Dichtungsfolie (8) und einer aus der Einschmelzung oder Quetschung (12, 18) in Lampenlängsachse austretenden Stromzuführung (9) besteht, wobei das Verfahren folgende Arbeitsgänge beinhaltet:
a) Erwärmen und Einrollen eines durchgehend zylindrischen Rohres (1) aus Quarz von vorbestimmter Länge und an vorbestimmter Stelle
b) Einführen und Ausrichten eines ersten vorgefertigten Elektrodensystems in ein Ende des Rohres (1)
c) Erwärmen des Rohres (1) im Bereich der Dichtungsfolie (8) des ersten Elektrodensystems (7, 8, 9) und Herstellen der ersten Einschmelzung in Form einer Quetschung (12)
d) Einbringen der Füllsubstanzen (14, 15) und des Füllgases durch das zweite, noch offene Ende des Rohres (1)
e) Einführen und Ausrichten des zweiten vorgefertigten Elektrodensystems (7, 8, 9) in das offene Ende des Rohres (1)
f) Erwärmen des Rohres (1) im Bereich der Dichtungsfolie des zweiten Elektrodensystems (7, 8, 9) und Herstellen der zweiten Einschmelzung in Form einer Quetschung (18),
dadurch gekennzeichnet, daß die Arbeitsgänge d) und e) in der hochreinen Atmosphäre einer Glovebox erfolgen und nach dem Arbeitsgang e) das zweite, noch offene Ende des Rohres (1) mit einer Heizvorrichtung aufgeheizt und danach mittels eines Plasmabrenners (16) oder Lasers in der Glovebox gasdicht verschmolzen wird.

2. Verfahren nach Anspruch 1, dadurch gekennzeichnet, daß während der Arbeitsgänge a) und c) ein Inertgasstrom durch das offene Rohr (1) geführt wird.

3. Verfahren nach Anspruch 1 und 2, dadurch gekennzeichnet, daß während des Arbeitsganges c) der Bereich des Entladungsgefäßes (6) auf ca. < 1000 °C gekühlt wird.

4. Verfahren nach Anspruch 1 bis 3, dadurch gekennzeichnet, daß nach dem Arbeitsgang c) das Entladungsgefäß (6) unter Hochvakuum ausgeheizt wird.

5. Verfahren nach Anspruch 1 bis 4, dadurch gekennzeichnet, daß zur Durchführung der Arbeitsgänge b) und e) die Stromzuführung (9) eine sich innerhalb des Rohres (1) selbsthalternde Gestalt aufweist.

6. Verfahren nach Anspruch 5, dadurch gekennzeichnet, daß die Stromzuführung (9) mit mindestens drei Auflagepunkten an der Innenwand des Rohres (1) abgestützt ist.

7. Verfahren nach Anspruch 1 bis 6, dadurch gekennzeichnet, daß während des Arbeitsganges f) der Bereich des Entladungsgefäßes (6) auf ca. < 100 °C gehalten wird.

8. Verfahren nach Anspruch 7, dadurch gekennzeichnet, daß die Kühlung des Entladungsgefäßes (6) durch gekühlten Stickstoff erfolgt.

9. Verfahren nach Anspruch 1 bis 8, dadurch gekennzeichnet, daß im Anschluß an den Arbeitsgang f) das jeweilige, über die Einschmelzung der Quetschung (12, 18) hinausstehende Rohr (1), in dem auch der die Auflagepunkte (11) aufweisende Teil der Stromzuführung (9) angeordnet ist, ganz oder teilweise abgetrennt wird.

## Claims

1. Method of producing a double-ended high-pressure discharge lamp having a discharge vessel (6) and two seals or pinches (12, 18) which are situated at opposite ends of the discharge vessel (6) and into each of which an electrode system (7, 8, 9) is sealed or pinched in a gastight manner, which electrode system comprises an electrode (7) disposed in the discharge vessel (6), a sealing foil (8) embedded in the seal or pinch (12, 18) and a current supply lead (9) which emerges from the seal or pinch (12, 18) in the longitudinal axis of the lamp, the method comprising the following operations:
a) heating and rolling a continuous cylindrical quartz tube (1) of predetermined length at a predetermined point,
b) introducing and aligning a first prefabricated electrode system at one end of the tube (1),
c) heating the tube (1) in the region of the sealing foil (8) of the first electrode system (7, 8, 9) and production of the first seal in the form of a pinch (12),
d) introducing the filling substances (14, 15) and the filling gas through the second, still open end of the tube (1),
e) introducing and aligning the second prefabricated electrode system (7, 8, 9) at the open end of the tube (1),
f) heating the tube (1) in the region of the sealing foil of the second electrode system (7, 8, 9) and production of the second seal in the form of a pinch (18),
characterized in that the operations d) and e) are carried out in the high-purity atmosphere of a glovebox and, after the operation e), the second, still open end of the tube (1) is heated with a heating device and then sealed in a gastight manner in the glovebox by means of a plasma burner (16) or laser.

2. Method according to Claim 1, characterized in that an inert gas stream is passed through the open tube (1) during the operations a) and c).

3. Method according to Claim 1 or 2, characterized in that the region of the discharge vessel (6) is cooled to approximately < 1000°C during the operation c).

4. Method according to Claim 1 to 3, characterized in that the discharge vessel (6) is baked out in high vacuum after the operation c).

5. Method according to Claim 1 to 4, characterized in that, to perform the operations b) and e), the current supply lead (9) has a design which is self-supporting inside the tube (1).

6. Method according to Claim 5, characterized in that the current supply lead (9) is supported by means of at least three contact points on the inside wall of the tube (1).

7. Method according to Claims 1 to 6, characterized in that the region of the discharge vessel (6) is kept at approximately < 100°C during the operation f).

8. Method according to Claim 7, characterized in that the discharge vessel (6) is cooled by cooled nitrogen.

9. Method according to Claims 1 to 8, characterized in that, subsequent to the operation f), the respective tube (1) which projects beyond the seal pinch (12, 18) and in which that part of the current supply lead (9) having the support points (11) is also disposed is completely or partially removed.

## Revendications

1. Procédé pour fabriquer une lampe à décharge à haute pression à deux culots, comportant une enceinte de décharge (6) et deux scellements ou pincements (12,18) situés sur deux côtés opposés de l'enceinte de décharge (6) et dans lesquels est respectivement scellé ou fixé par pincement, d'une manière étanche, un système d'électrodes (7,8,9), qui est constitué par une électrode (7) disposée dans l'enceinte de décharge (6), une feuille d'étanchéité (8) enserrée par le scellement ou le pincement (12,18) et un élément d'alimentation en courant (9), qui sort du scellement ou du pincement (12,18) suivant l'axe longitudinal de la lampe, le procédé incluant les étapes opératoires suivantes :
a) chauffage et enroulement d'un tube cylindrique continu (1) en quartz possédant une longueur prédéterminée, et en un emplacement prédéterminé,
b) introduction et alignement d'un premier système d'électrodes préfabriqué dans une extrémité du tube (1),
c) chauffage du tube (1) dans la zone de la feuille d'étanchéité (8) du premier système d'électrodes (7,8,9) et formation du premier scellement sous la forme d'un pincement (12),
d) introduction des substances de remplissage (14,15) et du gaz de remplissage par la seconde extrémité, encore ouverte, du tube (1),
e) introduction et alignement du second système d'électrodes préférabriqué (7,8,9) par l'extrémité ouverte du tube (1),
f) chauffage du tube (1) au niveau de la feuille d'étanchéité du second système d'électrodes (7,8,9) et formation du second scellement sous la forme d'un pincement (18),
caractérisé par le fait que les étapes opératoires d) et e) sont exécutées dans une atmosphère très pure d'une boîte à gants et, après l'étape opératoire e), on chauffe la seconde extrémité, encore ouverte, du tube (1) à l'aide d'un dispositif de chauffage et ensuite on ferme cette seconde extrémité du tube d'une manière étanche par scellement dans la boîte à gants au moyen d'un chalumeau à plasma (6) ou d'un laser.

2. Procédé suivant la revendication 1, caractérisé par le fait que pendant les étapes opératoires a) et c), on fait passer un courant de gaz inerte dans le tube ouvert (1).

3. Procédé suivant les revendications 1 et 2, caractérisé par le fait que pendant l'étape opératoire c), on refroidit la zone de l'enceinte à décharge (6) à environ < 1000°C.

4. Procédé suivant les revendications 1 à 3, caractérisé par le fait qu'après l'étape opératoire c), on chauffe l'enceinte à décharge (6) sous vide poussé.

5. Procédé suivant les revendications 1 à 4, caractérisé par le fait que pour la mise en oeuvre des étapes opératoires b) et e), l'élément d'alimentation en courant (9) possède une configuration qui est autoportante à l'intérieur du tube (1).

6. Procédé suivant la revendication 5, caractérisé par le fait que l'élément d'alimentation en courant (9) est supporté par au moins trois points de support contre la paroi intérieure du tube (1).

7. Procédé suivant les revendications 1 à 6, caractérisé par le fait que pendant l'étape opératoire e), la zone de l'enceinte à décharge (6) est maintenue à environ < 100°C.

8. Procédé suivant la revendication 7, caractérisé par le fait que le refroidissement de l'enceinte à décharge (6) est réalisé au moyen d'azote refroidi.

9. Procédé suivant les revendications 1 à 8, caractérisé par le fait qu'à la suite de l'étape opératoire f), on sépare en totalité ou en partie le tube respectif (1), qui fait saillie au-delà du scellement du pincement (12,18) et dans lequel est également disposée la partie, qui comporte les points d'appui (11), de l'élément d'alimentation en courant (9).
